# EUROPÄISCHE PATENTSCHRIFT

(11) **EP 0 419 828 B1**
(45) Veröffentlichungstag und Bekanntmachung des Hinweises auf die Patenterteilung: **22.09.1993**
(21) Anmeldenummer: 90115606.7
(22) Anmeldetag: 14.08.1990
(51) Int. Cl.: B65H 54/26, D01H 13/14

(54) **Verfahren zum Betrieb einer Spinnmaschine, insbesondere Ringspinnmaschine, sowie Bedienroboter zur Durchführung des Verfahrens**
Method of running a spinning machine, in particular a ring spinning machine, and a service carriage for carrying out the method
Procédé pour la marche d'un métier à filer, en particulier d'un métier à filer à anneau, et dispositif de surveillance pour sa mise en oeuvre

(30) Priorität: 29.09.1989 DE 3932664
(43) Veröffentlichungstag der Anmeldung: 03.04.1991
(73) Patentinhaber: MASCHINENFABRIK RIETER AG, CH-8406 Winterthur (CH)
(72) Erfinder: Meyer, Urs, Dr., CH-8172 Niederglatt (CH); Schreiber, Manfred, CH-8810 Horgen (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 757 956
- FR-A- 2 070 857
- FR-A- 2 244 025
- GB-A- 2 185 833
- PATENT ABSTRACTS OF JAPAN vol. 9, no. 301 (C-316)(2024) 28 November 1985, & JP-A-60 139837 (HOWA KOGYO) 24 Juli 1985,

## Beschreibung

Die Erfindung betrifft ein Verfahren zum Betrieb einer eine Vielzahl von Spinnstellen umfassenden Spinnmaschine, insbesondere Ringspinnmaschine, unter Verwendung eines Bedienroboters, der entlang den jeweils eine antreibbare Spindel zur Aufnahme einer Spinnhülse aufweisenden Spinnstellen verfahrbar ist und insbesondere zur Behebung eines Fadenbruches an einer betreffenden Spinnstelle sicherstellt, daß das von einem Streckwerk gelieferte zu spinnende Material wieder auf die der Spinnstelle zugeordnete Spinnhülse aufgewickelt wird, wozu insbesondere ein Hilfsfaden mit einem Ende auf der Spinnhülse angewickelt und mit dem anderen Ende zu dessen Verbindung mit dem zu spinnenden Material an dieses angesetzt wird. Die Erfindung betrifft ferner einen Bedienroboter gemäß dem Oberbegriff des Patentanspruchs 13.

Aus der US 4 640 088 ist eine Offen-End-Spinnmaschine bekannt, bei der die Spulhülse einer jeweiligen Spinnstelle zwischen zwei Armen gehalten ist, die zwischen einer unteren Stellung, in der die Spulhülse von einer Reibwalze angetrieben ist, und einer oberen, von der Reibwalze abgesetzten Stellung verschwenkbar sind. Auf ein Rufsignal einer jeweiligen Spinnstelle hin überprüft ein verfahrbarer Bedienautomat, ob die Arme die obere oder die untere Stellung einnehmen und ob eine Spulhülse zwischen den Armen vorhanden ist. Nehmen diese Arme bei fehlender Spulhülse ihre obere Stellung ein, so setzt der Bedienautomat zunächst eine neue Spulhülse ein, bevor er mit dem Ansetzen beginnt. Das Doffen erfolgt je nach Bedarf für die einzelnen Spinnstellen getrennt.

Aus der US 3 626 680 ist eine Ringspinnmaschine bekannt, bei der die obere Lieferwalze des Streckwerks mittels eines Bedienautomaten daraufhin überprüft wird, ob sich auf dieser Walze ein Wickel gebildet hat. Wird ein solcher Wickel festgestellt, so betätigt der Bedienautomat die Luntenklemmvorrichtung der betreffenden Spinnstelle. Das Doffen erfolgt wiederum je nach Bedarf für die einzelnen Spinnstellen getrennt.

Bei den heutigen Ringspinnmaschinen erfolgt das Doffen überwiegend mittels eines sogenannten Integraldoffers, d.h. einer Vorrichtung, die sämtliche Spinnkopse einer Maschinenseite gleichzeitig entnimmt und durch leere Spinnhülsen ersetzt. Bei einem derartigen, für sämtliche Spinnstellen zumindest einer Maschinenseite gemeinsamen Doffvorgang kann es nun vorkommen, daß eine leere Spinnhülse verloren geht oder das Hülsenmagazin der Doffervorrichtung nicht vollständig beladen wurde.

Dies führt dazu, daß möglicherweise nicht sämtliche Spindeln der Ringspinnmaschine mit leeren Spinnhülsen bestückt werden. Somit besteht die Gefahr, daß ein betreffendes Fadenende unmittelbar auf die Spindel einer jeweiligen Spinnstelle angewickelt wird, was in der Regel zu einer beträchtlichen Störung des normalen Betriebsablaufs der Ringspinnmaschine führt.

Der Erfindung liegt die Aufgabe zugrunde, das Verfahren sowie den Bedienroboter der eingangs genannten Art so weiterzubilden, daß während des Doffvorgangs auftretende Fehler zuverlässig und rechtzeitig erkannt werden und selbst bei einem fehlerhaften Doffvorgang sichergestellt ist, daß stets fehlerfrei angewickelt wird.

Die Aufgabe wird nach der Erfindung dadurch gelöst, daß nach jedem dem Auswechseln der Spinnkopse durch leere Spinnhülsen dienenden Doffvorgang und/oder vor jedem Anwickel- bzw. Ansetzvorgang mittels des Bedienroboters automatisch zunächst eine Überprüfung der Spinnstellen daraufhin vorgenommen wird, ob auf der jeweiligen Spindel eine Spinnhülse aufgesteckt ist oder nicht, daß bei fehlender Spinnhülse mittels des Bedienroboters automatisch eine der betreffenden Spinnstelle zugeordnete Vorgarnstoppeinrichtung betätigt bzw. diese Spinnstelle außer Betrieb gesetzt und dies zumindest für den Bedienroboter erkennbar signalisiert wird, und daß mittels des Bedienroboters stets nur Fadenbrüche an solchen Spinnstellen behoben werden, deren Vorgarnstoppeinrichtung nicht betätigt ist bzw. die nicht außer Betrieb gesetzt sind.

Aufgrund dieser Ausbildung wird erreicht, daß stets nur auf eine jeweilige Spinnhülse bzw. einen Spinnkops angewickelt wird und damit durch ein unmittelbares Anwickeln auf die Spindeln bedingte Betriebsstörungen der Ringspinnmaschine zuverlässig ausgeschlossen sind. Dies gilt in erster Linie für den Fall, daß während des insbesondere für sämtliche Spinnstellen einer Maschinenseite gemeinsamen Doffvorgangs Fehler auftreten, die dazu führen, daß die Spindeln bestimmter Spinnstellen nicht mit leeren Spinnhülsen bestückt sind. Erkennt der Bedienroboter einen derartigen Fehler, so wird die betreffende Spinnstelle insbesondere dadurch außer Betrieb gesetzt, daß die zugeordnete Vorgarnstoppeinrichtung betätigt wird. Schon beim nächsten, beispielsweise der Fehlerbehebung dienenden Durchlauf erkennt der Bedienroboter, daß die betreffende Spinnstelle außer Betrieb gesetzt ist, so daß diese Spinnstelle nicht bedient wird. Die Erfindung geht hierbei von der Erkenntnis aus, daß der festgestellte Fehler durch den Bedienroboter nicht behoben werden kann und insgesamt dadurch ein effektiverer Betrieb erreicht wird, wenn die betreffende Spinnstelle vorübergehend außer Betrieb gesetzt wird und der Bedienroboter die betreffenden Spinnstellen solange überspringt, bis sie insbesondere durch eine Bedienungsperson wieder in Betrieb gesetzt werden.

Damit die durch den Bedienroboter außer Betrieb gesetzten Spinnstellen durch eine jeweilige Bedienungsperson nach einer entsprechenden Fehlerbehebung möglichst schnell wieder in Betrieb gesetzt werden können, wird die Betätigung der jeweiligen Vorgarnstoppeinrichtung bzw. das Außerbetriebsetzen der jeweiligen Spinnstelle vorzugsweise zusätzlich auch für die betreffende Bedienungsperson erkennbar signalisiert. Dies kann beispielsweise mittels eines mit der betreffenden Vorgarnstoppeinrichtung verbundenen Hebels erfolgen, welcher bei deren Betätigung insbesondere hochgestellt wird.

Es kann nun vorkommen, daß auf einer jeweiligen Spindel zwar eine Spinnhülse vorhanden ist, diese Spinnhülse jedoch nicht vollständig auf die Spindel aufgesetzt ist, so daß die Spindel unterhalb der Unterkante der Spinnhülse noch freiliegt und in diesem Bereich weiterhin ein direktes Anwickeln auf die Spindel möglich ist. Um auch ein derartiges Anwickeln auf die Spindel in jedem Falle zuverlässig auszuschließen, ist vorteilhafterweise vorgesehen, daß die Spinnstellen mittels des Bedienroboters zusätzlich auch daraufhin überprüft werden, ob eine auf eine jeweilige Spindel aufgesteckte Spinnhülse eine vorgegebene Sollage einnimmt oder nicht, und daß auch im Falle einer eine von der vorgegebenen Sollage abweichende Lage aufweisenden Spinnhülse die der betreffenden Spinnstelle zugeordnete Vorgarnstoppeinrichtung betätigt bzw. diese Spinnstelle außer Betrieb gesetzt wird. Hierbei wird beispielsweise überprüft, ob eine jeweilige Spinnhülse vollständig auf die im Vergleich zur Spinnhülse im allgemeinen kürzere Spindel aufgesteckt ist. Nur wenn dies der Fall ist, wird bei der betreffenden Spinnstelle angewickelt bzw. angesetzt.

Zur Überprüfung des Vorhandenseins einer Spinnhülse auf der jeweiligen, im Vergleich zur Spinnhülse kürzeren Spindel wird jeweils ein Bereich zwischen der Oberkante der Spindel und der Oberkante einer auf die Spindel aufgesteckten und die vorgegebene Sollage einnehmenden Spinnhülse abgetastet. Hierbei wird davon ausgegangen, daß die Spinnhülse von oben nach unten auf die betreffende Spindel aufgesteckt wird und in ihrer Sollage mit ihrer Unterkante beispielsweise auf einem mit der Spindel verbundenen Flansch aufsitzt.

Indem zweckmäßigerweise ein Bereich unmittelbar oberhalb der Oberkante der Spindel abgetastet wird, werden die Spinnhülsen auch noch in einem solchen Fall zuverlässig erkannt, bei dem diese Spinnhülsen nur geringfügig länger als die zugeordnete Spindel sind und demnach oben nur geringfügig über die Spindel vorstehen.

Zur Überprüfung der Lage einer auf eine jeweilige Spindel aufgesteckten Spinnhülse wird vorzugsweise die Lage der Ober- und/oder Unterkante der Spinnhülse überprüft. Nachdem in der Sollage die beiden Kanten der Spinnhülse in einer vorgegebenen Höhe liegen, kann dieser Höhenbereich auf die Anwesenheit der betreffenden Kante abgetastet bzw. überprüft werden. Damit kann beispielsweise auch gleichzeitig die Überprüfung des Vorhandenseins der Spinnhülse erfolgen. Das heißt, ein Anwickeln bzw. Ansetzen kann nur dann erfolgen, wenn die betreffende Kante der Spinnhülse die jeweils vorgegebene Höhe einnimmt, beispielsweise die Unterkante auf einem mit der Spindel verbundenen Flansch aufsitzt oder die Oberkante einen vorgegebenen Abstand zur Oberkante der Spindel aufweist.

Insbesondere zur Überprüfung der Lage einer auf eine jeweilige Spindel aufgesteckten Spinnhülse wird vorteilhafterweise jeweils der Bereich unmittelbar über der Unterkante einer auf die Spindel aufgesteckten und die vorgegebene Lage einnehmenden Spinnhülse abgetastet. Dies kann beispielsweise der Bereich unmittelbar oberhalb eines mit der Spindel verbundenen Flansches sein, auf dem die Spinnhülse in ihrer Sollage mit ihrer Unterkante aufsitzt. Tritt die Spinnhülse mit ihrem unteren Ende in diesen Bereich ein, so hat sie zumindest im wesentlichen bereits ihre Sollage erreicht, so daß mit dem Erfassen des Eintretens der Spinnhülse in diesen Bereich gleichzeitig das Vorliegen der Sollage erfaßt wird. Im allgemeinen genügt es, diesen Bereich abzutasten, so daß bereits bei in diesem Bereich erfaßtem Spinnhülsenende ein jeweiliger Anwickel- bzw. Ansetzvorgang zulässig ist. Andererseits ist es jedoch auch möglich, das Vorhandensein der Spinnhülse sowie deren Lage getrennt zu überprüfen.

Insbesondere dann, wenn innerhalb eines durch die Spindellänge vorgegebenen Bereiches abgetastet wird, kann das Vorhandensein einer Spinnhülse auf der jeweiligen Spindel und/oder die Lage der Spinnhülse anhand der sich jeweils ergebenden Durchmesser- bzw. Querschnittsdifferenz überprüft werden.

Wird innerhalb des durch die Länge der Spindel vorgegebenen Bereiches abgetastet, so kann vorteilhafterweise das Vorhandensein einer Spinnhülse auf der jeweiligen Spindel und/oder die Lage der Spinnhülse auch mittels Detektoren überprüft werden, welche auf verschiedene Materialien und/oder Farben oder dergleichen von Spinnhülse und Spindel bzw. deren Oberfläche unterschiedlich ansprechen.

Bevorzugt wird während eines ersten, auf einen Doffvorgang folgenden Durchlaufs des Bedienroboters entlang zumindest eines Teils der Spinnstellen lediglich eine Überprüfung des Vorhandenseins der jeweiligen Spinnhülsen und gegebenenfalls deren Lage vorgenommen, während eine Fehlerbehebung, d.h insbesondere eine Fadenbruchbehebung, erst während eines darauffolgenden, insbesondere während des nächsten Durchganges durchgeführt wird. Während des ersten, auf den Doffvorgang folgenden Durchlaufs des Bedienroboters können gleichzeitig auch bereits die während des Doffvorgangs entstandenen Fadenbrüche erfaßt und zweckmäßigerweise gespeichert werden. Im zweiten Durchlauf werden dann die Fadenbrüche jener Spinnstellen behoben, deren Vorgarnstoppeinrichtung nicht betätigt ist, bzw. die nicht außer Betrieb gesetzt sind.

Mit der Überprüfung des Vorhandenseins einer jeweiligen Spinnhülse und gegebenenfalls deren Lage werden vorteilhafterweise gleichzeitig eventuell vorhandene Garnreste auf der betreffenden Spinnkrone entfernt. Dies erfolgt vorzugsweise wiederum während des ersten, auf einen Doffvorgang folgenden Durchlaufs des Bedienroboters, welcher demnach durch eine Kontroll-, Überwachungs- und Reinigungsfunktion bestimmt ist, während andere Funktionen des Bedienroboters während dieses einmaligen Durchlaufs unterdrückt werden.

Der erfindungsgemäße, entlang der Spinnstellen verfahrbare Bedienroboter zeichnet sich dadurch aus, daß er eine Einrichtung zur Überprüfung des Vorhandenseins einer Spinnhülse auf einer jeweiligen Spindel, eine Einrichtung zur Betätigung einer Vorgarnstoppeinrichtung sowie Mittel zur Erfassung einer betätigten Vorgarnstoppeinrichtung bzw. einer außer Betrieb gesetzten Spinnstelle umfaßt, und daß die Einrichtung zur Betätigung der Vorgarnstoppeinrichtung sowie der Fadenansetzautomat jeweils derart durch die elektronische Steuereinheit ansteuerbar sind, daß bei fehlender Spinnhülse die Vorgarnstoppeinrichtung betätigt und der Fadenansetzautomat stets nur bei solchen Spinnstellen einen vorliegenden Fadenbruch behebt, deren Vorgarnstoppeinrichtung nicht betätigt ist bzw. die nicht außer Betrieb gesetzt sind.

Die Einrichtung zur Überprüfung des Vorhandenseins einer Spinnhülse und/oder die Einrichtung zur Überprüfung der Lage der Spinnhülse kann beispielsweise jeweils als Lichtschranke ausgebildet sein, deren Sender und Empfänger vorzugsweise jeweils am Bedienroboter angeordnet sind.

Vorzugsweise schneidet der zumindest im wesentlichen senkrecht zur jeweiligen Spindelachse A gerichtete Lichtstrahl der Lichtschranke die Spindelachse, wobei dieser Lichtstrahl bei fehlender Spinnhülse an der Spindel bzw. bei höher angeordneter Lichtschranke an einem oberhalb der Spindel an der Spinnmaschine, insbesondere Ringspinnmaschine, angeordneten Reflektor reflektiert und bei auf die Spindel aufgesteckter Spinnhülse von dieser zumindest teilweise absorbiert wird. Dabei wird insbesondere auch der Umstand ausgenutzt, daß die Spinnhülsen im allgemeinen aus Karton, Papier, Kunststoff oder dergleichen und die Spindeln üblicherweise aus Stahl, Aluminium oder dergleichen bestehen.

Gemäß einer anderen vorteilhaften Ausführungsvariante ist der Lichtstrahl der Reflexionslichtschranke bezüglich der Spindelachse bzw. der Spindel derart radial nach außen versetzt, daß bei fehlender Spinnhülse der seitlich an der Spindel vorbeilaufende Lichtstrahl an einem an der Spinnmaschine, insbesondere Ringspinnmaschine, angeordneten Reflektor reflektiert und bei auf die Spindel aufgesteckter Spinnhülse von dieser zumindest teilweise absorbiert wird.

Die Steuereinheit des Bedienroboters kann insbesondere derart ausgelegt sein, daß während des ersten auf einen Doffvorgang folgenden Durchlaufs nicht nur das Vorhandensein einer jeweiligen Spinnhülse und gegebenenfalls deren Lage überprüft, sondern zweckmäßigerweise zusätzlich auch die während des Doffvorgangs entstandenen Fadenbrüche erfaßt werden. Die Fadenbrüche können beispielsweise durch eine Überwachung der Läuferrotation festgestellt werden, wie dies insbesondere in der DE-OS 23 36 079 beschrieben ist. Ferner kann die Zuverlässigkeit des Doffers insbesondere dadurch überwacht werden, daß eine Auswertung der festgestellten Fadenbrüche vorgenommen wird.

Weitere vorteilhafte Ausführungsvarianten der Erfindung sind in den Unteransprüchen angegeben.

Die Erfindung wird im folgenden anhand von Ausführungsbeispielen unter Bezugnahme auf die Zeichnung näher erläutert; in dieser zeigt:
- Fig. 1: eine schematische Seitenansicht einer Ringspinnmaschine mit zugeordnetem Bedienroboter,
- Fig. 2: eine schematische Seitenansicht einer Spinnstelle der Ringspinnmaschine sowie des gegenüber dieser Spinnstelle positionierten Bedienroboters,
- Fig. 3: eine vereinfachte schematische Darstellung der Spindel der Spinnstelle bei fehlender Spinnhülse sowie der zur Abtastung des Spindelbereichs dienenden Lichtschranken,
- Fig. 4: eine Figur 3 vergleichbare Darstellung, wobei jedoch eine Spinnhülse teilweise auf die Spindel aufgesteckt ist,
- Fig. 5: einen Schnitt durch die Spindel/Spinnhülsen-Anordnung gemäß der Linie I - I in Figur 4, wobei der zur Abtastung verwendete Lichtstrahl der unteren Lichtschranke die Spindelachse schneidet, und
- Fig. 6: eine Figur 5 vergleichbare Darstellung, wobei jedoch der zur Abtastung verwendete Lichtstrahl der unteren Lichtschranke bezüglich der Spindelachse bzw. der Spindel radial nach außen versetzt ist.

In Figur 1 ist in schematischer Seitenansicht eine Ringspinnmaschine 10 mit einem Kopfteil 48 und einem Fußteil 50 gezeigt.

Zwischen Kopfteil 48 und Fußteil 50 ist auf beiden Maschinenseiten, von denen nur eine zu sehen ist, jeweils eine Reihe von Spinnstellen 14 vorgesehen. Auf jeder Maschinenseite können beispielsweise 500 - 600 derartige Spinnstellen 14 vorgesehen sein. Im vorliegenden Falle sind der einfacheren Darstellung halber lediglich sieben dieser Spinnstellen 14 gezeigt. So ist der Abstand zwischen Kopfteil 48 und Fußteil 50 tatsächlich wesentlich größer als dargestellt.

An jeder der Spinnstellen 14 wird von einer Vorgarnspule 52 kommendes Vorgarn 54 in einem Streckwerk 56 verstreckt und das verstreckte Garn mittels eines Ringläufers 58 auf eine Spinnhülse 18 gewickelt. Der entstehende Garnkörper 60 wird in bekannter Weise von unten auf der Spinnhülse 18 aufgebaut und ergibt den sogenannten Spinnkops. Zu diesem Zweck wird die Spinnhülse 18 von einer Spindel 16 angetrieben, auf die sie aufgesteckt ist. Das verstreckte Vorgarn läuft durch einen Garnfühler 62 und einen sogenannten Antiballonring 64 zu einem Ringläufer 58, welcher aufgrund der Drehbewegung des Spinnkopses zu einer Drehbewegung auf einer Ringbahn 66 veranlaßt wird, wodurch das gestreckte Vorgarn eine Drehung erfährt.

Die Spindeln 16 werden paarweise von in Pfeilrichtung 70 umlaufenden Bändern 68 angetrieben. Die Spindeln 16 sind in einem Querbalken 72 der Ringspinnmaschine 10 drehbar gelagert. Dagegen sind die Ringbahnen 66 auf der sogenannten Ringbank 74 angeordnet, welche in an sich bekannter Weise zur Bildung eines jeweiligen Spinnkopses eine stetige Hubbewegung nach oben und dieser Hubbewegung überlagert eine changierende Bewegung ausführt.

Vor dem Einlauf in das Streckwerk 56 läuft das Vorgarn 54 bei jeder Spinnstelle 14 jeweils durch einen Trichter 76, der auf einer Schiene 78 montiert ist, die eine changierende Hin- und Herbewegung in Richtung des Doppelpfeiles 80 ausführt.

Anschließend ist das Vorgarn 54 durch eine sogenannte Lunten- oder Vorgarnstoppeinrichtung 26 geführt. Derartige Vorgarnstoppeinrichtungen sind allgemein bekannt und dienen zum Abbrechen des Vorgarnes 54 und damit zur Unterbrechung der Materialzufuhr zum sich jeweils anschließenden Streckwerk 56.

Der Antrieb des Streckwerkes 56 erfolgt über drei angetriebene Wellen 82, 84 und 86, die sich über die gesamte Länge der Ringspinnmaschine 10 erstrecken.

Unterhalb jedes Streckwerks 56 ist eine Saugdüse 88 angeordnet, welche im Falle eines Fadenbruches das vom Streckwerk 56 gelieferte Garn absaugt. Bei der ersten der auf der rechten Seite in Figur 1 gezeigten drei Spinnstellen 14 liegt ein derartiger Fadenbruch vor, so daß dort das Garn durch die Saugdüse 88 abgesaugt wird.

Der Ringspinnmaschine 10 ist ein Bedienroboter 12 zugeordnet, welcher entlang einer oberen Führungsschiene 90 sowie einer unteren Führungs- und Positionierschiene 92 geführt ist. Dieser Bedienroboter 12 ist in Richtung des Doppelpfeiles 94 entlang der Spinnstellen 14 mittels eines an den Rahmen des Roboters angeflanschten, nicht gezeigten Motors verfahrbar, welcher auf der unteren Führungsschiene 92 rollbare Räder 98 (vergl. auch Fig. 2) antreibt. Der Bedienroboter 12 weist weitere, auf der Führungsschiene 66 laufende Räder auf. Ferner ist am oberen Ende des Gestells des Bedienroboters 12 eine Führungsrolle 100 angeordnet, welche in der umgekehrt U-förmigen Führungsschiene 90 läuft.

Am Gestell des Bedienroboters 12 ist ferner ein Fadenansetzautomat 20 (vergl. Fig. 1) vorgesehen, welcher entsprechend dem Doppelpfeil 102 bezüglich dem Robotergestell auf- und abbewegbar ist.

Der Bedienroboter 12 weist am freien Ende eines oberen, schräg nach unten gerichteten Armes 106 eine Lichtschranke 104 auf, welche das Garn am Auslauf des Streckwerkes 56 erfaßt und damit die betreffende Spinnstelle daraufhin überprüft, ob ein Fadenbruch vorliegt oder nicht. Grundsätzlich können auch andere bekannte Fadenbruchwächter vorgesehen sein, beispielsweise induktive, kapazitive oder Piezo-Fadenbruchwächter.

Wie in Figur 1 zu erkennen ist, weist jede Vorgarnstoppeinrichtung einen Hebel 108 auf, der für die jeweilige Bedienungsperson erkennbar bei einer Betätigung der Vorrichtung nach oben verschwenkt wird. Am freien Ende dieses Hebels 108 ist ferner ein Reflektor 110 angeordnet, welcher mit einer am Bedienroboter 12 oben vorgesehenen Lichtschranke 112 (vergl. Fig. 2) zusammenwirkt, so daß auch der Bedienroboter 12 erkennt, ob eine jeweilige Vorgarnstoppeinrichtung 26 betätigt ist oder nicht.

Sowohl der Fadenansetzautomat 102 (vergl. Fig. 1) als auch die Lichtschranken 104 und 102 sind mit einer vorzugsweise programmierbaren elektronischen Steuereinheit 22 des Bedienroboters 12 verbunden, welche zumindest einen Mikroprozessor aufweisen kann.

An diese elektronische Steuereinheit 22 sind ferner eine Lichtschranke 24 zur Überprüfung des Vorhandenseins einer Spinnhülse 18 auf einer jeweiligen Spindel 16 sowie eine Lichtschranke 28 zur Überprüfung der Lage einer auf eine jeweilige Spindel 16 aufgesteckten Spinnhülse 18 angeschlossen. Bei diesen Lichtschranken 24 bzw. 28 handelt es sich jeweils um eine Reflexionslichtschranke, deren Sender und Empfänger jeweils am Gestell des Bedienroboters 12 angeordnet sind und die bei der Überwachung der Spinnstelle im Bereich der Spindel bzw. der Spinnhülse mit am Rahmen der Ringspinnmaschine 10 angeordneten Reflektoren 40 bzw. 42 in der weiter unten beschriebenen Art und Weise zusammenwirken.

Mit der elektronischen Steuereinheit 22 sind ferner eine Einrichtung 46 zur Betätigung der Luntenstoppeinrichtung 26 über den mit dieser verbundenen Hebel 108 (vergl. Fig. 1) sowie eine Einrichtung 44 zur Entfernung von Spinnresten auf den Spinnkronen verbunden.

In Fig. 2 nimmt die auf die Spindel 16 aufgesteckte Spinnhülse 18 ihre Sollage ein, in der sie mit ihrem unteren Rand auf einem mit der Spindel 16 verbundenen Flansch 114 aufsitzt.

Der Lichtstrahl 36, der zur Überprüfung des Vorhandenseins einer Spinnhülse 18 auf der Spindel 16 dienenden Lichtschranke 24 verläuft senkrecht zur Spindelachse A und schneidet (bei fehlender Spinnhülse) diese Spindelachse A. Die Lichtschranke 24 und damit der Lichtstrahl 26 ist auf einer solchen Höhe angeordnet, daß ein Bereich zwischen der Oberkante 30 der Spindel 16 und der Oberkante 32 der die Sollage gemäß Figur 2 einnehmenden Spinnhülse 18 abgetastet wird. Auf gleicher Höhe wie die roboterseitige Lichtschranke 24 und mit dieser ausgerichtet ist am Gestell der Ringspinnmaschine 10 ein Reflektor 40 angeordnet.

Auch die zur Überprüfung der Lage der auf die Spindel 16 aufgesteckten Spinnhülse 18 dienende Lichtschranke 28 weist wiederum einen Sender und Empfänger auf, die beide außen am Gestell des Bedienroboters 12 angeordnet sind. Der Lichtstrahl 38 dieser Lichtschranke 38 verläuft wiederum senkrecht zur Spindelachse A, wobei seine Verlängerung die Spindelachse A schneidet. Diese Lichtschranke 28 und somit deren Lichtstrahl 38 ist in einer derartigen Höhe angeordnet, daß ein Bereich der Spindel 16 unmittelbar oberhalb des mit der Spindel verbundenen Flansches 114, auf dem die Spindel in ihrer Sollage aufsitzt, abgetastet wird.

Fehlt die Spinnhülse 18 bzw. ist diese Spinnhülse nicht vollständig auf die Spindel 16 aufgesteckt, so trifft der Lichtstrahl 38 auf die aus Metall bestehende Spindel, wo er zurück zum roboterseitigen Empfänger reflektiert wird. Nimmt die Spinnhülse 18 dagegen, wie in Figur 2 gezeigt, ihre Soll- lage ein, so trifft der Strahl 38 der Lichtschranke 28 auf die üblicherweise aus Pappe oder dergleichen bestehende Spinnhülse 18, wo er zumindest teilweise absorbiert wird.

Bei den Darstellungen gemäß den Figuren 3 bis 5 sind die Lichtschranken 24 und 28 in genau derselben Weise wie in Figur 2 angeordnet. Das heißt insbesondere, daß lediglich die obere Lichtschranke 24 mit einem maschinenseitigen Reflektor 40 zusammenwirkt.

Demgegenüber ist gemäß der in Figur 6 dargestellten Ausführungsvariante auch der unteren Lichtschranke 28 ein am Gestell der Ringspinnmaschine 10 angebrachter Reflektor 42 zugeordnet, wobei die roboterseitige Reflektionslichtschranke 28 und der maschinenseitige Reflektor 42 derart angeordnet sind, daß der sich wiederum senkrecht zur Spindelachse A erstreckende Lichtstrahl 38' dieser Lichtschranke 28 bezüglich der Spindelachse A bzw. der Spindel 16 radial nach außen versetzt ist. Hierbei ist dieser Lichtstrahl 38' soweit nach außen versetzt, daß bei fehlender Spinnhülse 18 der seitlich an der Spindel 16 vorbeilaufende Lichtstrahl 38' an dem an der Ringspinnmaschine 10 angeordneten Reflektor 42 reflektiert und bei auf die Spindel 16 aufgesteckter Spinnhülse 18 auf diese Spinnhülse auftrifft und von dieser zumindest teilweise absorbiert wird. Das Vorhandensein der Spinnhülse 18 bzw. deren Lage wird hierbei somit anhand des sich ergebenden Durchmesser- bzw. Querschnittsunterschieds erfaßt.

Das erfindungsgemäße Verfahren sowie die Funktionsweise des erfindungsgemäßen Bedienroboters 12 wird nun insbesondere anhand der Figuren 3 bis 5 erläutert:

Nach jedem Doffvorgang mittels eines Integraldoffers für sämtliche Spinnstellen 14 einer Maschinenseite erfolgt mittels des Bedienroboters 12 zunächst eine Überprüfung der Spinnstellen daraufhin, ob auf der jeweiligen Spindel 16 eine Spinnhülse 18 aufgesteckt ist oder nicht. Diese Überprüfung erfolgt mittels der oberen Lichtschranke 24, deren Lichtstrahl 36 bei fehlender Spinnhülse (vergl. Fig. 3) vom maschinenseitigen Reflektor 40 reflektiert wird, während bei auf der Spindel 16 vorhandener Spinnhülse 18 (vergl. Fig. 4 und 5) dieser Lichtstrahl 36 auf die beispielsweise aus Pappe bestehende Spinnhülse 18 trifft und dort zumindest teilweise absorbiert wird.

Die Lichtschranke 24 liefert die entsprechenden Informationen an die elektronische Steuereinheit 22, welche bei fehlender Spinnhülse 18 die Einrichtung 46 zur Betätigung der Vorgarnstoppeinrichtung 26 ansteuert.

Mit der Betätigung der Vorgarnstoppeinrichtung 26 wird der mit dieser verbundene Hebel 108 nach oben verschwenkt.

Dieses Totstellen der betreffenden Spinnstelle wird somit sowohl der betreffenden Bedienungsperson als auch mittels des am Hebel 108 vorgesehenen Reflektors 110 dem Bedienroboter 12 signalisiert.

Während eines späteren Durchlaufs erkennt der Bedienroboter 12 mittels der Lichtschranke 112, ob die Vorgarnstoppeinrichtung 26 einer jeweiligen Spinnstelle 14 betätigt ist oder nicht.

Die elektronische Steuereinheit 22 ist derart programmiert, daß der Fadenansetzautomat 102 stets nur bei solchen Spinnstellen zur Fadenbruchbehebung angesteuert wird, deren Vorgarnstoppeinrichtung nicht betätigt ist und die damit nicht totgestellt sind. Die totgestellten Spinnstellen werden erst dann wieder in die normale Überwachung und Fehlerbehebung mit einbezogen, wenn eine betreffende Bedienungsperson die Spinnstelle wieder in Betrieb gesetzt hat, d.h. die betreffende Luntenstoppvorrichtung nicht mehr betätigt und der Hebel 108 der Luntenstoppvorrichtung zurückgeschwenkt ist.

Beim ersten Durchgang des Bedienroboters 12 werden die Spinnstellen 14 mittels der unteren Lichtschranke 28 zusätzlich daraufhin überprüft, ob eine auf eine jeweilige Spindel aufgesteckte Spinnhülse die Sollage gemäß Figur 2 einnimmt oder nicht.

Beim Beispiel gemäß Figur 4 ist zwar eine Spinnhülse 18 auf der Spindel 16 vorhanden, diese Spinnhülse 18 sitzt jedoch nicht auf dem mit der Spindel 16 verbundenen Flansch 114 auf, so daß die Spindel im Bereich unmittelbar oberhalb des Flansches 114 freiliegt und der Lichtstrahl 38 der unteren Lichtschranke 28 somit an der Spindel reflektiert wird. Somit signalisiert diese untere Lichtschranke 28 der elektronischen Steuereinheit 22 eine fehlerhafte Lage der auf die Spindel aufgesteckten Spinnhülse, worauf mittels der Einrichtung 46 beispielsweise mittels eines Luftstrahls wiederum die betreffende Vorgarnstoppeinrichtung 56 betätigt wird. Dasselbe Fehlersignal liefert diese untere Lichtschranke 28 auch dann, wenn wie im Falle der Figur 3, die Spinnhülse vollständig fehlt.

Während bei den beschriebenen Ausführungsbeispielen getrennte Einrichtungen bzw. Lichtschranken 24, 38 zur Überprüfung des Vorhandenseins der Spinnhülse und deren Lage vorgesehen sind, ist grundsätzlich auch denkbar, beispielsweise lediglich eine untere Lichtschranke zu verwenden, welche den Bereich unmittelbar oberhalb des Flansches 114 der Spindel 16 abtastet. Eine derartige Lichtschranke liefert nämlich sowohl im Falle einer fehlenden Spinnhülse als auch im Falle einer falsch auf die Spindel aufgesetzten Spinnhülse ein entsprechendes Fehlersignal.

Wie bereits erwähnt, trifft beim Ausführungsbeispiel gemäß den Figuren 1 bis 5 der Lichtstrahl 38 der unteren Reflexionslichtschranke 28 bei fehlender Spinnhülse auf der Spindel 16 auf, so daß er an dieser reflektiert wird. Grundsätzlich kann die Lichtschranke jedoch auch so angeordnet sein, wie dies in Figur 6 dargestellt ist, wonach der Lichtstrahl 38' bei fehlender Spinnhülse 18 auf einen Reflektor 42 am Gestell der Ringspinnmaschine auftrifft und dort zum roboterseitigen Empfänger zurückreflektiert wird.

Andererseits kann zur Überprüfung der Lage bzw. des Vorhandenseins einer auf eine jeweilige Spindel aufgesteckten Spinnhülse auch unmittelbar die Lage der Oberkante 32 und/oder der Unterkante 34 (vergl. Fig. 4) der Spinnhülse 18 überprüft werden. Es ist beispielsweise denkbar, eine Lichtschranke derart anzuordnen und auszulegen, daß bei Vorliegen einer betreffenden Hülsenkante auf einer vorgegebenen Höhe zum Beispiel die Hälfte des abgestrahlten Lichts auf das betreffende Hülsenende und die andere Hälfte auf einen Reflektor trifft und das Vorhandensein der betreffenden Kante in der gewünschten Höhe dadurch erfaßt wird, daß die empfangene Lichtmenge halb so groß wie die ausgestrahlte Lichtmenge ist.

Wird mittels der unteren Lichtschranke 28 bzw. deren Lichtstrahl 38 jeweils der Bereich unmittelbar über dem mit der Spindel 16 verbundenen Flansch 114 abgetastet, so liefert diese Lichtschranke 28 praktisch erst dann ein entsprechendes Freigabesignal an die elektronische Steuereinheit 22, wenn die Unterkante 34 der Spinnhülse 18 (vergl. Fig. 4) auf dem Flansch 114 aufsitzt und damit die gewünschte Sollage erreicht ist.

Während des auf den Doffvorgang folgenden ersten Durchlaufs des Bedienroboters 12 werden gleichzeitig mit der Überwachung der Spinnhülsen die während des Doffvorgangs entstandenen Fadenbrüche erfaßt und gegebenenfalls für eine spätere Fadenbruchbehebung gespeichert. Die Erfassung derartiger Fadenbrüche erfolgt mittels der am Arm 106 des Bedienroboters 12 angeordneten Reflexionslichtschranke 104.

Während dieses ersten Durchlaufs des Bedienroboters 12 können ferner über die Einrichtung 44 gleichzeitig auch auf den Spinnkronen eventuell vorhandene Spinnreste entfernt werden.

Ist dieser erste Durchlauf beendet, so erfolgt während eines zweiten Durchlaufs des Bedienroboters 12 mittels des Fadenansetzautomaten 20 an solchen Spinnstellen eine Fadenbruchbehebung, deren Vorgarnstoppeinrichtung nicht betätigt ist. Sobald die betreffende Bedienungsperson die totgestellten Spinnstellen wieder in Betrieb gesetzt hat, was der Bedienroboter 12 anhand des zurückgeschwenkten Hebels 108 der betreffenden Vorgarnstoppeinrichtung 26 erkennt, werden auch diese Spinnstellen wieder in die normale Überprüfung und Fehlerbehebung miteinbezogen.

Insbesondere die Überprüfung des Vorhandenseins einer jeweiligen Spinnhülse bzw. deren Lage kann grundsätzlich auch vor jedem Anwickel- bzw. Ansetzvorgang erfolgen.

## Patentansprüche

1. Verfahren zum Betrieb einer eine Vielzahl von Spinnstellen umfassenden Spinnmaschine, insbesondere Ringspinnmaschine, unter Verwendung eines Bedienroboters, der entlang den jeweils eine antreibbare Spindel zur Aufnahme einer Spinnhülse aufweisenden Spinnstellen verfahrbar ist und insbesondere zur Behebung eines Fadenbruches an einer betreffenden Spinnstelle sicherstellt, daß das von einem Streckwerk gelieferte zu spinnende Material wieder auf die der Spinnstelle zugeordnete Spinnhülse aufgewickelt wird, wozu insbesondere ein Hilfsfaden mit einem Ende auf der Spinnhülse angewickelt und mit dem anderen Ende zu dessen Verbindung mit dem zu spinnenden Material an dieses angesetzt wird,
dadurch **gekennzeichnet,**
daß nach jedem dem Auswechseln der Spinnkopse durch leere Spinnhülsen dienenden Doffvorgang und/oder vor jedem Anwickel- bzw. Ansetzvorgang mittels des Bedienroboters automatisch zunächst eine Überprüfung der Spinnstellen daraufhin vorgenommen wird, ob auf der jeweiligen Spindel eine Spinnhülse aufgesteckt ist oder nicht, daß bei fehlender Spinnhülse mittels des Bedienroboters automatisch eine der betreffenden Spinnstelle zugeordnete Vorgarnstoppeinrichtung betätigt bzw. diese Spinnstelle außer Betrieb gesetzt und dies zumindest für den Bedienroboter erkennbar signalisiert wird, und
daß mittels des Bedienroboters stets nur Fadenbrüche an solchen Spinnstellen behoben werden, deren Vorgarnstoppeinrichtung nicht betätigt ist bzw. die nicht außer Betrieb gesetzt sind.

2. Verfahren nach Anspruch 1,
dadurch **gekennzeichnet,**
daß die Betätigung der jeweiligen Vorgarnstoppeinrichtung bzw. das Außerbetriebsetzen der jeweiligen Spinnstelle zusätzlich für die betreffende Bedienungsperson erkennbar signalisiert wird.

3. Verfahren nach Anspruch 1 oder 2
dadurch **gekennzeichnet,**
daß die Spinnstellen mittels des Bedienroboters zusätzlich auch daraufhin überprüft werden, ob eine auf eine jeweilige Spindel aufgesteckte Spinnhülse eine vorgegebene Sollage einnimmt oder nicht, und
daß auch im Falle einer eine von der vorgegebenen Sollage abweichende Lage aufweisenden Spinnhülse die der betreffenden Spinnstelle zugeordnete Vorgarnstoppeinrichtung betätigt bzw. diese Spinnstelle außer Betrieb gesetzt wird

4. Verfahren nach einem der vorhergehenden Ansprüche,
dadurch **gekennzeichnet,**
daß zur Überprüfung des Vorhandenseins einer Spinnhülse auf der jeweiligen, im Vergleich zur Spinnhülse kürzeren Spindel jeweils ein Bereich zwischen der Oberkante der Spindel und der Oberkante einer auf die Spindel aufgesteckten und die vorgegebene Sollage einnehmenden Spinnhülse abgetastet wird.

5. Verfahren nach Anspruch 4,
dadurch **gekennzeichnet,**
daß der Bereich unmittelbar oberhalb der Oberkante der Spindel abgetastet wird.

6. Verfahren nach einem vorhergehenden Ansprüchen,
dadurch **gekennzeichnet,**
daß zur Überprüfung der Lage einer auf eine jeweilige Spindel aufgesteckten Spinnhülse die Lage der Ober- und/oder Unterkante der Spinnhülse überprüft wird.

7. Verfahren nach einem der vorhergehenden Ansprüche,
dadurch **gekennzeichnet,**
daß zur Überprüfung der Lage einer auf eine jeweilige Spindel aufgesteckten Spinnhülse jeweils der Bereich unmittelbar über der Unterkante einer auf die Spindel aufgesteckten und die vorgegebene Lage einnehmenden Spinnhülse abgetastet wird.

8. Verfahren nach einem der vorhergehenden Ansprüche,
dadurch **gekennzeichnet,**
daß das Vorhandensein einer Spinnhülse auf der jeweiligen Spindel und/oder die Lage der Spinnhülse anhand der sich jeweils ergebenden Durchmesser- bzw. Querschnittsdifferenz überprüft wird.

9. Verfahren nach einem der vorhergehenden Ansprüche,
dadurch **gekennzeichnet,**
daß das Vorhandensein einer Spinnhülse auf der jeweiligen Spindel und/oder die Lage der Spinnhülse mittels Detektoren überprüft wird, welche auf verschiedene Materialien und/oder Farben von Spinnhülse und Spindel bzw. deren Oberfläche unterschiedlich ansprechen.

10. Verfahren nach einem der vorhergehenden Ansprüche,
dadurch **gekennzeichnet,**
daß während eines ersten, auf einen Doffvorgang folgenden Durchlaufs des Bedienroboters entlang zumindest eines Teils der Spinnstellen lediglich eine Überprüfung des Vorhandenseins der jeweiligen Spinnhülsen und gegebenenfalls deren Lage vorgenommen und eine Fehlerbehebung, insbesondere Fadenbruchbehebung, während eines darauffolgenden, insbesondere während des nächsten Durchgangs durchgeführt wird.

11. Verfahren nach einem der vorhergehenden Ansprüche,
dadurch **gekennzeichnet,**
daß während des ersten, auf einen Doffvorgang folgenden Durchlaufs des Bedienroboters entlang zumindest eines Teils der Spinnstellen zusätzlich zur Überprüfung des Vorhandenseins der jeweiligen Spinnhülsen und gegebenenfalls deren Lage mittels des Bedienroboters automatisch auch bereits die während des Doffvorgangs entstandenen Fadenbrüche erfaßt werden.

12. Verfahren nach einem der vorhergehenden Ansprüche,
dadurch **gekennzeichnet,**
daß mit der Überprüfung des Vorhandenseins einer jeweiligen Spinnhülse und gegebenenfalls deren Lage gleichzeitig eventuell vorhandene Garnreste auf der betreffenden Spinnkrone entfernt werden.

13. Bedienroboter zur Bedienung einer Spinnmaschine, insbesondere Ringspinnmaschine (10), welche eine Vielzahl von Spinnstellen (14) mit jeweils einer Spindel (16) zur Aufnahme einer Spinnhülse (18) aufweist, mit einem Fadenansetzautomaten (20) sowie einer elektronischen, insbesondere programmierbaren Steuereinheit (22), insbesondere zur Durchführung des Verfahrens nach einem der vorhergehenden Ansprüche,
dadurch **gekennzeichnet,**
daß der entlang der Spinnstellen (14) verfahrbare Bedienroboter (12) eine Einrichtung (24) zur Überprüfung des Vorhandenseins einer Spinnhülse (18) auf einer jeweiligen Spindel (16), eine Einrichtung (46) zur Betätigung einer Vorgarnstoppeinrichtung (26) sowie Mittel (28) zur Erfassung einer betätigten Vorgarnstoppeinrichtung (26) bzw. einer außer Betrieb gesetzten Spinnstelle (14) umfaßt, und
daß die Einrichtung (46) zur Betätigung der Vorgarnstoppeinrichtung (26) sowie der Fadenansetzautomat (20) jeweils derart durch die elektronische Steuereinheit (22) ansteuerbar sind,
daß bei fehlender Spinnhülse (18) die Vorgarnstoppeinrichtung (26) betätigt und der Fadenansetzautomat (20) stets nur bei solchen Spinnstellen (14) einen vorliegenden Fadenbruch behebt, deren Vorgarnstoppeinrichtung (26) nicht betätigt ist bzw. die nicht außer Betrieb gesetzt sind.

14. Bedienroboter nach Anspruch 13,
dadurch **gekennzeichnet,**
daß zusätzlich eine Einrichtung (28) zur Überprüfung der Lage einer auf eine jeweilige Spindel (16) aufgesteckten Spinnhülse (18) vorgesehen ist, und
daß die Einrichtung (46) zur Betätigung der Vorgarnstoppeinrichtung (26) durch die elektronische Steuereinheit (22) auch bei vorhandener Spinnhülse (18) ansteuerbar ist, sofern deren Lage auf der Spindel (16) von einer vorgegebenen Sollage abweicht.

15. Bedienroboter nach Anspruch 13 oder 14,
dadurch **gekennzeichnet,**
daß die Einrichtung (24) zur Überprüfung des Vorhandenseins einer Spinnhülse (18) auf der jeweiligen, im Vergleich zur Spinnhülse (18) kürzeren Spindel (16) zur Abtastung eines Bereichs zwischen der Oberkante (30) der Spindel (16) und der Oberkante (32) einer auf die Spindel (16) aufgesteckten und die vorgegebene Sollage einnehmenden Spinnhülse (18) ausgelegt und angeordnet ist.

16. Bedienroboter nach Anspruch 15,
dadurch **gekennzeichnet,**
daß die Einrichtung (24) zur Überprüfung des Vorhandenseins einer Spinnhülse (18) zur Abtastung des Bereichs unmittelbar oberhalb der Oberkante (30) der Spindel (16) ausgelegt und angeordnet ist.

17. Bedienroboter nach einem der vorhergehenden Ansprüche,
dadurch **gekennzeichnet,**
daß die Einrichtung (28) zur Überprüfung der Lage einer jeweiligen Spinnhülse (18) auf die Oberkante (32) und/oder die Unterkante (34) der Spinnhülse (18) anspricht.

18. Bedienroboter nach einem der vorhergehenden Ansprüche,
dadurch **gekennzeichnet,**
daß die Einrichtung (28) zur Überprüfung der Lage einer jeweiligen Spinnhülse (18) zur Abtastung eines Bereichs unmittelbar über der Unterkante (34) einer auf die Spindel (16) aufgesteckten und die vorgegebene Sollage einnehmenden Spinnhülse (18) ausgelegt und angeordnet ist.

19. Bedienroboter nach einem der vorhergehenden Ansprüche,
dadurch **gekennzeichnet,**
daß die Einrichtung (24) zur Überprüfung des Vorhandenseins einer Spinnhülse (18) und/oder die Einrichtung (28) zur Überprüfung der Lage der Spinnhülse auf die sich im überwachten Bereich jeweils ergebenden Durchmesser- bzw . Querschnittsunterschiede anspricht.

20. Bedienroboter nach einem der vorhergehenden Ansprüche,
dadurch **gekennzeichnet,**
daß die Einrichtung (24) zur Überprüfung des Vorhandenseins einer Spinnhülse (18) und/oder die Einrichtung (28) zur Überprüfung der Lage der Spinnhülse (18) derart ausgelegt ist, daß sie auf verschiedene Materialien und/oder Farben oder dergleichen von Spinnhülse (18) und Spindel (16) bzw. deren Oberfläche unterschiedlich anspricht.

21. Bedienroboter nach einem der vorhergehenden Ansprüche,
dadurch **gekennzeichnet,**
daß die Einrichtung (24) zur Überprüfung des Vorhandenseins einer Spinnhülse (18) und/oder die Einrichtung (28) zur Überprüfung der Lage der Spinnhülse (18) jeweils als Lichtschranke (24 bzw. 28) ausgebildet ist, deren Sender und Empfänger vorzugsweise jeweils am Bedienroboter (12) angeordnet sind.

22. Bedienroboter nach Anspruch 20,
dadurch **gekennzeichnet,**
daß der Lichtstrahl (36, 38) der Lichtschranke (24 bzw. 28) zumindest im wesentlichen senkrecht zur jeweiligen Spindelachse (A) gerichtet ist und diese Spindelachse (A) schneidet, wobei der Lichtstrahl (36, 38) bei fehlender Spinnhülse (18) an der freigelegten Spindel (16) oder einem oberhalb der Spindel (16) an der Spinnmaschine, insbesondere Ringspinnmaschine (10), angeordneten Reflektor (40) reflektiert und bei auf die Spindel (16) aufgesteckter Spinnhülse (18) von dieser zumindest teilweise absorbiert wird.

23. Bedienroboter nach Anspruch 20,
dadurch **gekennzeichnet,**
daß der zumindest im wesentlichen senkrecht zur jeweiligen Spindelachse (A) verlaufende Lichtstrahl (38') der Lichtschranke (28) bezüglich der Spindelachse (A) bzw. der Spindel (16) derart radial nach außen versetzt ist, daß bei fehlender Spinnhülse (18) der seitlich an der Spindel (16) vorbeilaufende Lichtstrahl (38') an einem an der Spinnmaschine, insbesondere Ringspinnmaschine (10) angeordneten Reflektor (42) reflektiert und bei auf die Spindel (16) aufgesteckter Spinnhülse (18) von dieser zumindest teilweise absorbiert wird.

24. Bedienroboter nach einem der vorhergehenden Ansprüche,
dadurch **gekennzeichnet,**
daß die elektronische Steuereinheit (22) derart ausgelegt ist, daß während eines ersten, auf einen Doffvorgang folgenden Durchlaufs des Bedienroboters (12) lediglich die Einrichtung (24) zur Überprüfung des Vorhandenseins einer Spinnhülse (18), gegebenenfalls die Einrichtung (28) zur Überprüfung der Lage der Spinnhülse (18) und gegebenenfalls eine ebenfalls dem Bedienroboter (12) zugeordnete Einrichtung (44) zur Entfernung von Spinnresten auf den Spinnkronen aktivierbar und während eines darauffolgenden, insbesondere während des nächsten Durchgangs zur Fehlerbehebung insbesondere der Fadenansetzautomat (20) aktivierbar sind.

25. Bedienroboter nach Anspruch 24,
dadurch **gekennzeichnet,**
daß über die Steuereinheit (22) während des ersten Durchlaufs zusätzlich eine Einrichtung (46) zur Erfassung der während des Doffvorgans entstandenen Fadenbrüche aktivierbar ist.

## Claims

1. A method of operating a spinning machine incorporating a plurality of spinning stations, in particular a ring spinning machine, using a service robot which can move along the spinning stations which each include a drivable spindle for receiving a spindle sleeve and which ensures, in particular for the alleviation of a thread break at a relevant spinning station, that the material to be spun and delivered from a drafting mechanism is again wound onto the spinning sleeve associated with the spinning station, for which purpose one end of an auxiliary thread in particular is wound onto the spinning sleeve and is pieced at its other end onto the material to be spun to effect a connection therewith, characterized in that after each doffing procedure which serves for the replacement of the spinning cops by empty spinning sleeves, and/or before each winding-on or piecing process a check is first automatically made of the spinning stations by means of the service robot, to see whether a spinning sleeve is mounted on the relevant spindle or not; in that with a missing spinning sleeve a roving stop device associated with the relevant spinning station is automatically actuated by means of the service robot, or this spinning station is set out of operation, and this is signalized at least in a manner recognizable by the service robot; and in that thread breaks are always only alleviated by means of the service robot at spinning stations where the roving stop device is not actuated, or which are not set out of operation.

2. Method in accordance with claim 1, characterized in that the actuation of the respective roving stop device or the setting out of operation of the respective spinning station is additionally signalled in a manner recognizable to the relevant oeprator.

3. Method in accordance with claim 1 or claim 2, characterized in that the spinning stations are additionally checked by means of the service robot to see whether a spinning sleeve mounted onto a respective spindle adopts a desired position or not; and in that, in the event of a spinning sleeve having a position which differs from the preset desired position, the roving stop device associated with the relevant spinning station is also actuated, or this spinning station is set out of operation.

4. Method in accordance with one of the preceding claims, characterized in that for checking the presence of a spinning sleeve on the respective spindle, which is shorter than the spinning sleeve, a region is sensed between the top edge of the spindle and the top edge of a sleeve mounted on the spindle and adopting the preset desired position.

5. Method in accordance with claim 4, characterized in that the region directly above the top edge of the spindle is sensed.

6. Method in accordance with one of the preceding claims, characterized in that for the checking of the position of a spinning sleeve mounted on the respective spindle the position of the upper and/or lower edge of the spinning sleeve is checked.

7. Method in accordance with one of the preceding claims, characterized in that for the checking of the position of a spinning sleeve mounted onto a respective spindle the region directly above the lower edge of a spinning sleeve mounted on the spindle and adopting the predetermined position is in each case sensed.

8. Method in accordance with one of the preceding claims, characterized in that the presence of a spinning sleeve on the respective spindle and/or the position of the spinning sleeve is checked with respect to the respectively resulting difference in diameter or cross section.

9. Method in accordance with one of the preceding claims, characterized in that the presence of a spinning sleeve on the respective spindle and/or the position of the spinning sleeve is checked by means of detectors which respond differently to different materials and/or colours of the spinning sleeve and spindle, or of their surface.

10. Method in accordance with one of the preceding claims, characterized in that during a first passage of the service robot along at least a part of the spinning stations following a doffing process only a check is made of the presence of the respective spinning sleeves and optionally of their position, and that the alleviation of faults, in particular of thread breaks is first carried out during a subsequent passage, in particular during the next passage.

11. Method in accordance with one of the preceding claims, characterized in that during the first passage of the service robot along at least a part of the spinning stations following a doffing process a check is additionally made of the presence of the respective spinning sleeves and optionally of their position by means of a service robot, and the thread breaks which have occurred during the doffing process are also already automatically detected.

12. Method in accordance with one of the preceding claims, characterized in that with the checking of the presence of a respective spinning sleeve, and optionally of its position, any eventually present yarn remainders on the relevant spinning crown are removed.

13. Service robot for operating a spinning machine, in particular a ring spinning machine (10) having a plurality of spinning stations (14) each having a spindle (16) for receiving a spinning sleeve (18), with an automatic thread piecing unit (20) and also an electronic control unit (22), in particular a programmable control unit, in particular for carrying out the method of one of the preceding claims, characterized in that the service robot (12) which is movable along the spinning stations (14) includes a means (24) for checking the presence of a spinning sleeve (18) on a respective spindle (16), a means (46) for actuating a roving stop device (26) and also means (28) for detecting an actuated roving stop device (26), or a spinning station (14) which has been set out of operation; and in that the means (46) for actuating the roving stop device (26) and also the thread piecing unit (20) can each be respectively controlled by the electronic control unit (22) in such a way that when the spinning sleeve (18) is missing the roving stop device (26) is actuated and the automatic thread piecing unit (20) always only alleviates a thread break present at spinning stations (14) where the roving stop device (26) is not actuated, or which have not been set out of operation.

14. Service robot in accordance with claim 13, characterized in that a means (28) is additionally provided for checking the position of a spinning sleeve (18) mounted onto a respective spindle (16); and in that the means (46) for actuating the roving stop device (26) can be controlled by the electronic control unit (22) even when the spinning sleeve (18) is present, in so far as its position on the spindle (16) differs from a preset desired position.

15. Service robot in accordance with claim 13 or claim 14, characterized in that the means (24) for checking the presence of a spinning sleeve (18) on the respective spindle (16) which is shorter in comparison to the spinning sleeve (18) is laid out and arranged to sense a region between the upper edge (30) of the spindle (16) and the upper edge (32) of a spinning sleeve (18) which is mounted onto the spindle (16) and adopts the predetermined desired position.

16. Service robot in accordance with claim 15, characterized in that a means (24) for checking the presence of a spinning sleeve (18) is laid out and arranged to sense the region directly above the upper edge (30) of the spindle (16).

17. Service robot in accordance with one of the preceding claims, characterized in that a means (28) for checking the position of a respective spinning sleeve (18) responds to the upper edge (32) and/or to the lower edge (34) of the spinning sleeve (18).

18. Service robot in accordance with one of the preceding claims, characterized in that the means (28) for checking the position of a respective spinning sleeve (18) is laid out and arranged to sense a region directly above the lower edge (34) of a spinning sleeve (18) which is mounted onto the spindle (16) and adopts the preset desired position.

19. Service robot in accordance with one of the preceding claims, characterized in that the means (24) for checking the presence of a spinning sleeve (18) and/or the means (28) for checking the position of the spinning sleeve (18) responds to the respectively resulting differences in diameter or cross section in the monitored region.

20. Service robot in accordance with one of the preceding claims, characterized in that the means (24) for checking the presence of a spinning sleeve (18) and/or the means (28) for checking the position of the spinning sleeve (18) is laid out such that it responds differently to different materials and/or colours or the like of the spinning sleeve (18) and spindle (16), or of their surface.

21. Service robot in accordance with one of the preceding claims, characterized in the means (24) for checking the presence of a spinning sleeve (18) and/or the means (28) for checking the position of a spinning sleeve (18) is in each case formed as a light barrier (24 or 28) respectively, the transmitter and receiver of which are preferably each arranged on the service robot (12).

22. Service robot in accordance with claim 20, characterized in that the light beam (36, 38) of the light barrier (24 or 28 respectively) is directed at least substantially perpendicular to the respective spindle axis (A) and intersects this spindle axis (A), with the light beam (36, 38) being reflected when the spinning sleeve (18) is missing at the exposed spindle (16) or at a reflector arranged above the spindle (16) on the spinning machine, in particular the ring spinning machine (10), and being at least partially absorbed by the spinning sleeve (18) when the latter is mounted on the spindle (16).

23. Service robot in accordance with claim 20, characterized in that the light beam (38') of the light barrier (28) which extends at least substantially perpendicular to the respective spindle axis (A) is displaced radially outwardly relative to the spindle axis (A) or relative to the spindle (16) in such a way that when the spinning sleeve (18) is missing the light beam (38') which passes laterally past the spindle (16) is reflected at a reflector (42) arranged on the spinning machine, in particular on the ring spinning machine (10), and is at least partially absorbed by the spinning sleeve (18) when the latter is mounted onto the spindle (16).

24. Service robot in accordance with one of the preceding claims, characterized in that the electronic control unit (22) is laid out in such a way that during a first passage of the service robot (12) following a doffing process it is only the means (24) for checking the presence of a spinning sleeve (18), optionally the means (28) for checking the position of the spinning sleeve (18) and optionally a means (44) which is likewise associated with the service robot (12) for removing spinning residues on the spinning crowns, which are capable of activation and are actuable during a subsequent passage of the automatic thread piecing unit (20) in particular for the alleviation of faults, in particular during the next passage.

25. Service robot in accordance with claim 24, characterized in that a means (46) for detecting the thread breaks which have arisen during a doffing process is additionally activatable via the control unit (22) during the first passage.

## Revendications

1. Procédé pour faire marcher une machine à filer comprenant une pluralité de postes de filage, particulièrement une machine à filer à anneaux, en utilisant un robot de service qui est mobile le long de chaque poste de filage possédant chacun une broche commandable servant à la réception d'un fuseau de filage, et qui assure, particulièrement dans le but de l'élimination d'une casse de fil d'un poste de filage concerné, que la matière à filer, délivrée par un train étireur, soit à nouveau enroulée sur le fuseau de filage adjoint au poste de filage, et où particulièrement un fil auxiliaire est enroulé avec une extrémité sur le fuseau de filage et rattaché avec l'autre extrémité pour faire sa liaison avec la matière à filer,
caractérisé par le fait
que, après chaque processus d'échange, servant à échanger les bobines de filage par des fuseaux de filage vides, et/ ou avant chaque processus d'enroulement respectivement de rattache, un examen des postes de filage se fait en premier lieu automatiquement au moyen du robot de service, afin de savoir si oui ou non un fuseau de filage est mis en place sur la broche,
que, lorsqu'un fuseau de filage est manquant, un dispositif d'arrêt de mèche, adjoint au poste de filage concerné, est actionné automatiquement au moyen du robot de service, resspectivement ce poste de filage est mis à l'arrêt, et que ceci est signalisé d'une manière qui est reconnaissable au moins pour le robot de service,
que seulement les casses de fil ne sont éliminées au moyen du robot de service dans de tels postes de filage dont le dispositif d'arrêt de mèche n'est pas actionné, respectivement qui ne sont pas mis à l'arrêt.

2. Procédé selon revendication 1,
caractérisé par le fait que
l'actionnement du dispositif d'arrêt de mèche en question respectivement la mise à l'arrêt du poste de filage concerné est en plus signalisé d'une manière reconnaissable pour la personne de service correspondante.

3. Procédé selon revendication 1 ou 2,
caractérisé par le fait que
les postes de filage sont en outre examinés au moyen du robot de service, afin de savoir si un fuseau de filage, mis en place sur une broche, prend ou ne prend pas une position exigée prédéterminée, et que,
dans le cas où un fuseau de filage présente une position qui s'écarte de la position exigée prédéterminée, le dispositif d'arrêt de mèche, adjoint au poste de filage concerné, est actionné, respectivement ce poste de filage est mis à l'arrêt.

4. Procédé selon l'une des revendications précédentes,
caractérisé par le fait que,
pour vérifier la présence d'un fuseau de filage sur la broche en question, qui est plus courte en comparaison avec le fuseau de filage, une zone, située entre l'arête supérieure de la broche et l'arête supérieure d'un fuseau de filage mis en place sur la broche et présentant la position exigée prédéterminée, est palpée à chaque fois.

5. Procédé selon revendication 4,
caractérisé par le fait que
la zone située immédiatement au-dessus de l'arête supérieure de la broche est palpée.

6. Procédé selon l'une des revendications précédentes,
caractérisé par le fait que,
pour vérifier la position d'un fuseau de filage mis en place sur une broche en question, la position de l'arête supérieure et/ou de l'arête inférieure du fuseau de filage est examinée.

7. Procédé selon l'une des revendications précédentes,
caractérisé par le fait que,
pour vérifier la position d'un fuseau de filage mis en place sur une broche en question, la zone située immédiatement au-dessus de l'arête inférieure d'un fuseau de filage, mis en place sur la broche et présentant la position prédéterminée, est palpée.

8. Procédé selon l'une des revendications précédentes,
caractérisé par le fait que
la présence d'un fuseau de filage sur la broche en question et/ou la position du fuseau de filage sont vérifées à l'aide de la différence de diamètres respectivement de sections qui en résulte.

9. Procédé selon l'une des revendications précédentes,
caractérisé par le fait que
la présence d'un fuseau de filage sur la broche en question et/ou la position du fuseau de filage sont vérifiées au moyen de détecteurs qui réagissent d'une manière différente à différentes matières et/ou couleurs du fuseau de filage et de la broche, respectivement de leur surface.

10. Procédé selon l'une des revendications précédentes,
caractérisé par le fait que,
pendant un premier passage du robot de service le long d'au moins une partie des postes de filage, qui suit un processus d'échange, seule une vérification de la présence des fuseaux de filage en question et, le cas échéant, de leur position n'est effectuée, et une élimination d'erreurs, particulièrement l'élimination de casse de fil, est réalisée pendant un passage successif, particulièrement le passage suivant.

11. Procédé selon l'une des revendications précédentes,
caractérisé par le fait que,
pendant le premier passage du robot de service le long d'au moins une partie des postes de filage, qui suit un processus d'échange, en plus de la vérification de la présence des fuseaux de filage en question et, le cas échéant, de leur position, les casses de fil qui se sont produites pendant le processus d'échange sont également enregistrées automatiquement au moyen du robot de service.

12. Procédé selon l'une des revendications précédentes,
caractérisé par le fait que
des restes de fil éventuellement existants sur la couronne de filage concernée sont éloignés simultanément avec la vérification de la présence d'un fuseau de filage en question et, le cas échéant, de sa position.

13. Robot de service pour servir une machine à filer, particulièrement une machine à filer à anneaux (10), qui possède une pluralité de postes de filage (14) ayant chacun une broche (16) servant à la réception d'un fuseau de filage (18), avec un automate de rattache de fil (20) ainsi qu'une unité de commande électronique (22), particulièrement programmable, servant particulièrement à la réalisation du procédé selon l'une des revendications précédentes,
caractérisé par le fait que
le robot de service (12) mobile le long des postes de filage (14) comprend un arrangement (24) servant à la vérification de la présence d'un fuseau de filage (18) sur une broche (16) en question, un arrangement (46) servant à l'actionnement d'un dispositif d'arrêt de mèche (26) ainsi que des moyens (28) utilisés pour détecter un dispositif d'arrêt de mèche (26) actionné, respectivement un poste de filage (14) mis à l'arrêt, et que l'arrangement (46) servant à l'actionnement du dispositif d'arrêt de mèche (26) ainsi que l'automate de rattache de fil (20) sont commandables de telle manière par l'unité de commande électronique (22) que, lorsque le fuseau de filage (18) est manquant, le dispositif d'arrêt de mèche (26) est actionné et l'automate de rattache de fil (20) n'élimine une casse de fil que dans des postes de filage (14) où le dispositif d'arrêt de mèche (26) n'est pas actionné, respectivement où le train étireur n'est pas mis à l'arrêt.

14. Robot de service selon revendication 13,
caractérisé par le fait
qu'un arrangement (28) servant à la vérification de la position d'un fuseau de filage (18) mis en place sur une broche (16) en question est prévu en plus, et
que l'arrangement (46) servant à l'actionnement du dispositif d'arrêt de mèche (26) est commandable par l'unité de commande électronique (22), également en cas de présence d'un fuseau de filage (18), pour autant que sa position sur la broche (16) s'écarte d'une position exigée prédéterminée.

15. Robot de service selon revendication 13 ou 14,
caractérisé par le fait que
l'arrangement (24) servant à la vérification de la présence d'un fuseau de filage (18) sur la broche (16) en question, qui est plus courte en comparaison avec le fuseau de filage, est conçu et disposé pour la palpage d'une zone située entre l'arête supérieure (30) de la broche (16) et l'arête supérieure (32) d'un fuseau de filage (18) mis en place sur la broche (16) et présentant la position exigée prédéterminée.

16. Robot de service selon revendication 15,
caractérisé par le fait que
l'arrangement (24) servant à la vérification de la présence d'un fuseau de filage (18) est conçu et disposé pour le palpage d'une zone située immédiatement au-dessus de l'arête supérieure (30) de la broche (16).

17. Robot de service selon l'une des revendications précédentes,
caractérisé par le fait que
l'arrangement (28) utilisé pour vérifier la position d'un fuseau de filage (18) en question réagit à la position de l'arête supérieure (32) et/ou de l'arête inférieure (34) du fuseau de filage (18).

18. Robot de service selon l'une des revendications précédentes,
caractérisé par le fait que
l'arrangement (28) utilisé pour vérifier la position d'un fuseau de filage (18) en question est conçu et disposé pour le palpage d'une zone située immédiatement au-dessus de l'arête inférieure (34) d'un fuseau de filage (18) mis en place sur la broche (16) et présentant la position exigée prédéterminée.

19. Robot de service selon l'une des revendications précédentes,
caractérisé par le fait que
l'arrangement (24) servant à la vérification de la présence d'un fuseau de filage (18) et/ou l'arrangement (28) utilisé pour vérifier la position du fuseau de filage (18) réagissent aux différences de diamètres respectivement de sections résultant dans chaque zone surveillée.

20. Robot de service selon l'une des revendications précédentes,
caractérisé par le fait que
l'arrangement (24) servant à la vérification de la présence d'un fuseau de filage (18) et/ou l'arrangement (28) utilisé pour vérifier la position du fuseau de filage (18) sont congrus de telle sorte qu'ils réagissent d'une manière différente à des matières et/ou des couleurs différentes ou semblables du fuseau de filage (18) et de la broche (16), respectivement de leur surface.

21. Robot de service selon l'une des revendications précédentes,
caractérisé par le fait que
l'arrangement (24) servant à la vérification de la présence d'un fuseau de filage (18) et/ou l'arrangement (28) utilisé pour vérifier la position du fuseau de filage (18) sont formés chacun comme cellule photoélectrique (24 respectivement 28), dont les émetteur et récepteur sont disposés de préférence sur le robot de service (12).

22. Robot de service selon revendication 20,
caractérisé par le fait que
le rayon lumineux (36, 38) de la cellule photoélectrique (24 respectivement 28) est dirigé au moins essentiellement perpendiculairement à l'axe de broche (A) en question, et coupe cet axe de broche (A), et où le rayon lumineux (36, 38) est réfléchi par la broche libérée (16) ou par un réflecteur (40) disposé au-dessus de la broche (16) sur la machine à filer, particulièrement la machine à filer à anneaux (10), lorsque le fuseau de filage (18) est manquant, et est absorbé au moins partiellement par celui-ci, lorsque le fuseau de filage (18) est mis en place sur la broche (16).

23. Robot de service selon revendication 20,
caractérisé par le fait que
le rayon lumineux (38') de la cellule photoélectrique (28), s'écoulant au moins essentiellement d'une manière perpendiculaire à l'axe de broche (A) en question, est dévié radialement vers l'extérieur par rapport à l'axe de broche (A) respectivement la broche (16), de telle sorte que le rayon lumineux (38'), passant latéralement à la broche (16), est réfléchi par un réflecteur (42) disposé sur la machine à filer, particulièrement la machine à filer à anneaux (10), lorsque le fuseau de filage (18) est manquant, et est absorbé au moins partiellement par celui-ci, lorsque le fuseau de filage (18) est mis en place sur la broche (16).

24. Robot de service selon l'une des revendications précédentes,
caractérisé par le fait que
l'unité de commande électronique (22) est conçue de telle manière que, pendant un premier passage du robot de service (12) faisant suite à un processus d'échange, uniquement l'arrangement (24) servant à la vérification de la présence d'un fuseau de filage (18), le cas échéant l'arrangement (28) servant à la vérification de la position du fuseau de filage (18), et le cas échéant un arrangement (44) adjoint également au robot de service (12), servant à éloigner des restes de fil des couronnes de filage, peuvent être activés, et que, pendant un passage lui faisant suite, particulièrement pendant le prochain passage employé pour l'élimination d'erreurs, particulièrement l'automate de rattache de fil (20) peut être activé.

25. Robot de service selon revendication 24,
caractérisé par le fait
qu'un arrangement (46) utilisé pour détecter les casses de fil qui ont eu lieu pendant le processus d'échange peut en plus être activé par l'unité de commande (22), pendant le premier passage.
